# FASCICULE DE BREVET EUROPEEN

(11) **EP 2 141 559 B1**
(45) Date de publication et mention de la délivrance du brevet: **07.12.2011**
(21) Numéro de dépôt: 08159383.2
(22) Date de dépôt: 01.07.2008
(51) Int. Cl.: G04C 3/00, G04C 3/14, H02P 8/02

(54) **Montre munie d'un boîtier de commande d'un moteur électrique**
Armbanduhr mit Steuergehäuse für elektrischen Motor
Timepiece fitted with a control case for an electric motor

(43) Date de publication de la demande: 06.01.2010
(73) Titulaire: EM Microelectronic-Marin SA, 2074 Marin (CH)
(72) Inventeur: Godat, Yves, 2087 Cornaux (CH); Blondeau, Fabien, 2054 Chézard St-Martin (CH); Sierro, Yves, 2517 Diesse (CH); Jeannet, Nicolas, 2019 Chambrelien (CH)
(74) Mandataire: Couillard, Yann Luc Raymond

(56) Documents cités:
- EP-A- 1 030 331
- EP-A- 1 890 204
- JP-A- 3 222 215
- US-A- 5 056 148

## Description

L'invention concerne les montres électroniques munies d'un moteur électrique d'entraînement de leurs moyens d'affichage analogique. L'invention concerne en particulier une montre munie d'un boîtier de commande du moteur électrique et d'un interrupteur bloquant la commande du moteur lors de l'actionnement d'un organe de commande externe.

La demande de brevet EP 1 890 204 décrit une montre électronique comprenant un moteur électrique entraînant des aiguilles d'affichage de l'heure, en fonction d'informations fournies par une base de temps à une commande du moteur. Cette montre comprend un boîtier dans lequel un même circuit intégré inclut la commande du moteur électrique et un oscillateur. L'oscillateur et un résonateur placé dans le boîtier forment la base de temps. Le circuit intégré inclut également un diviseur de fréquence permettant d'obtenir la fréquence de marche souhaitée pour indiquer l'heure exacte. La sortie du diviseur de fréquence est connectée au circuit de commande. Le circuit de commande commande le moteur électrique qui permet d'entraîner les rouages faisant tourner les aiguilles. Le moteur électrique est un moteur pas à pas formé d'un rotor aimanté, d'un stator à haute perméabilité magnétique pour réaliser le bouclage du circuit magnétique et d'une bobine générant un champ magnétique dans le stator lorsqu'elle est sous tension, de façon à transformer le stator en aimant dont la polarité dépend du sens du courant dans la bobine. Le moteur est commandé par une succession d'impulsions positives et négatives espacées de coupures de courant. Le boîtier présente seulement quatre connexions électriques extérieures, ce qui simplifie son câblage électrique. Deux de ces bornes servent à alimenter le circuit intégré, tandis que les deux autres bornes servent de bornes de commande du moteur. Une des deux bornes de commande du moteur est connectée à un interrupteur actionné par un organe de commande externe de la montre. En actionnant cet interrupteur, on bloque la commande du moteur et on interrompt l'indication de l'heure. Cette interruption est nécessaire pour permettre la remise à l'heure de la montre. Pour différencier temporellement une commande moteur d'une interruption de remise à l'heure, une résistance est connectée entre un potentiel de référence et une borne de l'interrupteur connectée à ce potentiel.

Une telle montre présente des inconvénients. Une commande de remise à l'heure génère notamment une consommation non négligeable d'énergie électrique.

L'invention vise à résoudre un ou plusieurs de ces inconvénients. L'invention porte ainsi sur une montre électronique comprenant :
- un moteur électrique d'entraînement de moyens d'affichage analogiques ;
- une alimentation électrique fournissant des premier et deuxième niveaux de tensions distincts ;
- un boîtier dans lequel sont montés :
- des première et deuxième connexions de sortie;
- un circuit de commande du moteur électrique commandant l'entrainement du moteur par l'application sélective des premier et deuxième niveaux de tension sur les première et deuxième connexions de sortie ;
- un actionneur de commande externe ;
- un interrupteur actionné par l'actionneur de commande externe pour raccorder sélectivement la première connexion de sortie au deuxième niveau de tension ;
   dans laquelle :
   - le circuit de commande du moteur électrique comprend des première et deuxième portes trois états, ces portes trois états étant raccordées respectivement aux première et deuxième connexions de sortie, un organe raccordant sélectivement la première connexion de sortie au premier niveau de tension ;
   - le circuit de commande du moteur électrique comporte un mode de test dans lequel les première et deuxième portes sont portées à haute impédance, la première connexion de sortie est raccordée au premier niveau de tension par ledit organe, la tension de sortie de la première porte est mesurée, l'actionnement de l'actionneur de commande externe est déterminé en fonction de la tension de sortie mesurée.

Selon une variante, le premier niveau de tension est inférieur au second niveau de tension.

Selon encore une variante, l'organe raccordant sélectivement la première connexion de sortie au premier niveau de tension est un transistor de rappel vers un niveau bas.

Selon une autre variante, le boîtier inclut une base de temps comprenant un oscillateur et un résonateur, des première et deuxième connexions d'entrée recevant respectivement les premier et deuxième niveaux de tension de l'alimentation, et dans laquelle l'oscillateur et le circuit de commande sont ménagés dans un même circuit intégré.

Selon encore une autre variante, le circuit de commande bloque l'entraînement du moteur électrique lorsqu'un actionnement de l'actionneur de commande externe est déterminé.

Selon une variante, le circuit de commande passe en mode de test avant chaque commande d'entraînement du moteur.

Selon une autre variante, le circuit de commande passe en mode de test au moins deux fois avant chaque commande d'entraînement du moteur, le circuit de commande bloquant l'entraînement du moteur électrique seulement lorsque les deux passages en mode de test ont déterminé un actionnement de l'actionneur de commande externe.

Selon encore une variante, le boîtier ne présente que quatre connexions électriques extérieures.

Selon encore une autre variante, à la fin du mode de test, le circuit de commande applique sur les connexions de sortie les tensions appliquées préalablement au mode de test.

Selon une variante, le moteur électrique est un moteur pas à pas.

D'autres caractéristiques et avantages de l'invention ressortiront clairement de la description qui en est faite ci-après, à titre indicatif et nullement limitatif, en référence aux dessins annexés, dans lesquels :
- la figure 1 est une représentation schématique de différents composants d'une montre ;
- la figure 2 est une représentation schématique d'un boîtier électronique intégré dans une montre ;
- la figure 3 est une représentation schématique de moyens de test de la fermeture d'un interrupteur de réglage de la montre ;
- la figure 4 est un chronogramme représentant différents signaux durant la fermeture de l'interrupteur de réglage ;
- la figure 5 est un chronogramme représentant différents signaux durant l'ouverture de l'interrupteur de réglage.

L'invention propose une montre munie d'une alimentation électrique fournissant des premier et deuxième niveaux de tension. La montre présente un boîtier incluant un circuit de commande du moteur électrique par l'application de ces niveaux de tension sur des première et deuxième connexions de sortie du boîtier. Un interrupteur commandé par un actionneur de commande externe raccorde sélectivement la première connexion de sortie au deuxième niveau de tension. Le circuit de commande comprend des première et deuxième portes trois états raccordées aux première et deuxième connexions de sortie. Dans un mode de test, les portes sont portées à haute impédance et la première connexion de sortie est raccordée au premier niveau de tension. On mesure la tension de sortie de la première porte pour déterminer si l'actionneur de commande externe a été actionné.

La figure 1 représente schématiquement une montre électronique 8. Cette montre 8 comprend des moyens d'affichage analogique, en l'occurrence un cadran 6 muni d'aiguilles. Les aiguilles du cadran 6 fournissent une indication de l'heure, par exemple les heures, minutes et éventuellement secondes. Les aiguilles sont entraînées par un moteur électrique 5, typiquement un moteur pas à pas. Un moteur pas à pas, également appelée bipolaire, est généralement formé d'un rotor aimanté, d'un stator à haute perméabilité magnétique pour réaliser le bouclage du circuit magnétique est d'au moins une bobine qui crée un champ magnétique dans le stator lorsqu'elle est mise sous tension. Le stator placé dans le champ magnétique se transforme en aimant dont la polarité dépend du sens du courant dans la bobine. On pourra bien entendu utiliser d'autres types de moteurs, tel qu'un moteur pas à pas biphasé qui permet d'obtenir un moteur bidirectionnel et ainsi une montre réglable dans les sens avant et arrière. La montre 8 comprend un circuit de commande 4 fournissant sélectivement du courant dans la bobine du moteur 5. La commande 4 fournit une succession d'impulsions positives et négatives espacées par des coupures de courant. Durant une impulsion, des premiers et deuxième niveaux de tension distincts sont appliqués simultanément sur deux bornes du moteur 5. Ces niveaux de tension, respectivement Vss et Vdd, sont fournis par une alimentation 7. Traditionnellement, la tension Vdd est supérieure à la tension Vss.

Une base de temps permet à la commande 4 de déterminer la fréquence à laquelle le moteur 5 doit être alimenté. La base de temps comprend un résonateur 1, tel qu'un résonateur à quartz, ou un résonateur en silicium. Un oscillateur 2 est connecté aux bornes du résonateur 1. Le signal généré par le couple résonateur/oscillateur est appliqué sur un circuit diviseur de fréquence 3. Le diviseur de fréquence 3 fournit à la commande 4 les différentes fréquences de marche nécessaires pour que la montre 8 indique l'heure exacte.

La figure 2 représente schématiquement un boîtier électronique 11 intégré dans la montre 8. Le boîtier électronique 11 présente des connexions d'entrée B et C sur lesquelles l'alimentation 7 applique respectivement les tensions Vss et Vdd. Le boîtier électronique 11 présente également des connexions de sortie A et D connectées à des bornes respectives d'alimentation du moteur 5. Les tensions Vss et Vdd sont sélectivement appliquées sur les connexions de sortie A et D. Afin de simplifier la connectique de la montre 8, le boîtier 11 ne présente avantageusement que quatre connexions électriques avec l'extérieur, en l'occurrence les connexions A à D. Ce nombre de connexions réduit rend cependant difficile la détection par la commande 4 d'une commande extérieure d'arrêt du moteur 5.

Avantageusement, l'oscillateur 2, le circuit diviseur de fréquence 3 et le circuit de commande 4 sont intégrés dans un unique circuit intégré 10, inclus dans le boîtier 11. La place occupée par les éléments électroniques de la montre ainsi que les perturbations électromagnétiques subies par ces éléments sont fortement réduites. Les bornes du circuit intégré 10 sont connectées à l'extérieur exclusivement par l'intermédiaire des connexions A à D. Le circuit intégré 10 comprend des bornes Vss et Te connectées à la connexion B. le circuit 10 comprend des bornes OI et OO connectées au résonateur 1. Le circuit 10 comprend des bornes M1 et M2 connectées respectivement aux bornes A et D. Le circuit 10 comprend par ailleurs une borne Vdd connectée à la connexion C.

Un interrupteur 9 est connecté à la connexion D et donc à une borne du moteur 5 d'une part, et à la tension Vdd fournie par l'alimentation 7 d'autre part. L'interrupteur 9 permet donc d'appliquer sélectivement la tension Vdd sur la connexion D durant sa fermeture. La fermeture de l'interrupteur 9 est obtenue par l'actionnement d'un actionneur de commande externe non illustré. Un tel actionneur de commande externe est manipulé par l'utilisateur lorsque celui-ci souhaite remettre la montre 8 à l'heure. La fermeture de l'interrupteur 9 est donc destinée à interrompre l'alimentation du moteur 5.

En raison de l'absence d'une connexion spécifique du boîtier 11 pour déterminer la fermeture de l'interrupteur 9, l'invention propose un mode de test permettant d'identifier une telle fermeture sans pour autant accroître la consommation électrique du circuit 10.

La figure 3 représente schématiquement un mode de réalisation de moyens de test de la fermeture de l'interrupteur 9, typiquement inclus dans le circuit intégré 10. Le circuit de commande du circuit intégré 10 comprend notamment une première porte trois états 12 et une deuxième porte trois états 14. La sortie de la porte 12 est connectée à la connexion D, la sortie de la porte 14 étant connectée à la connexion A. Un signal V1 permet de choisir entre l'application de la tension Vss et l'application de la tension Vdd sur la sortie de la porte 12. Un signal V2 permet de choisir entre l'application de la tension Vss et de la tension Vdd sur la sortie de la porte 14. Un signal HZ permet de porter la sortie des portes 12 et 14 à haute impédance, quel que soit l'état des signaux V1 et V2. Une résistance de rappel au niveau bas, dans l'exemple formée d'un transistor de rappel vers un niveau bas 13, est connectée entre la connexion D et le niveau de tension Vss. Ce transistor 13 raccorde sélectivement la première connexion de sortie D au niveau de tension Vss. Un signal de commande PD permet d'ouvrir ou de fermer le transistor 13. Un module 15 mesure la tension de sortie de la porte 12. Le module 15 détermine également si l'interrupteur 9 a été fermé en fonction de la tension mesurée à la sortie de la porte 12.

La figure 4 est un chronogramme illustrant une phase de test lorsque l'interrupteur 9 est fermé. À l'étape 101, la commande 4 commande un arrêt du moteur en appliquant des signaux V1 et V2 au niveau haut sur les entrées des portes 12 et 14. Les bornes M1 et M2 sont ainsi maintenues à une même tension Vdd. Le signal PD commande une ouverture du transistor 13. Le signal HZ est à l'état bas, de sorte que la sortie des portes 12 et 14 n'est pas à haute impédance. Durant les étapes 102 à 105, la commande 4 est en mode de test, en préalable à une phase d'entraînement du moteur 5.

À l'étape 102, le signal HZ passe à l'état haut, de sorte que la sortie des portes 12 et 14 est à haute impédance. Le signal PD est au niveau bas, l'interrupteur 13 étant ainsi ouvert. Comme l'interrupteur 9 est fermé, les bornes M1 et M2 sont au niveau Vdd.

À l'étape 103, le signal PD passe à l'état haut, ce qui conduit à fermer le transistor 13. L'interrupteur 9 étant fermé, la tension sur les bornes M1 et M2 sont à un niveau Vdd, car l'interrupteur 9 a une résistance plus basse que le transistor 13 et que le moteur 5 se comporte comme une résistance.

À l'étape 104, les signaux illustrés restent à un niveau identique à celui de l'étape 103. Durant l'étape 104, la valeur de tension sur la borne M1 est mesurée par le module 15. Le module 15 détermine que la tension sur la borne M1 a la valeur Vdd. Le module 15 détermine ainsi que l'interrupteur 9 est fermé, et mémorise cet état.

À l'étape 105, le signal PD passe au niveau bas et le transistor 13 est ainsi ouvert. La tension sur les bornes M1 et M2 reste alors au niveau Vdd.

À l'étape 106, le signal HZ passe au niveau bas, ce qui correspond à la fin du mode de test. La sortie des portes 12 et 14 n'est alors plus à haute impédance. La commande 4 commande un arrêt du moteur en appliquant des signaux V1 et V2 au niveau haut sur les entrées des portes 12 et 14. Les tensions sur les bornes M1 et M2 sont ainsi maintenues à Vdd.

À l'étape 107, le module 15 ayant déterminé que l'interrupteur 9 est fermé, l'entraînement du moteur 5 est interdit. À cet effet, les tensions sur les bornes M1 et M2 sont maintenues à un niveau identique, à savoir Vdd.

À l'étape 108, la commande 4 maintient le moteur 5 à l'arrêt en appliquant la tension Vdd sur les bornes M1 et M2.

La figure 5 est un chronogramme illustrant une phase de test lorsque l'interrupteur 9 est ouvert.

À l'étape 101, la commande 4 commande un arrêt du moteur en maintenant les bornes M1 et M2 à une même tension Vdd. Le signal PD commande une ouverture du transistor 13. Le signal HZ est à l'état bas, de sorte que la sortie des portes 12 et 14 n'est pas à haute impédance.

À l'étape 102, le signal HZ passe à l'état haut, de sorte que la sortie des portes 12 et 14 est à haute impédance. Le signal PD est au niveau bas, l'interrupteur 13 étant ainsi ouvert. Les bornes M1 et M2 sont donc à un niveau intermédiaire entre Vdd et Vss.

À l'étape 103, le signal PD passe à l'état haut, ce qui conduit à fermer le transistor 13. L'interrupteur 9 étant ouvert, la tension sur les bornes M1 et M2 est rappelée au niveau Vss par le transistor 13 fermé.

À l'étape 104, les signaux illustrés restent à un niveau identique à celui de l'étape 103. Durant l'étape 104, la valeur de tension sur la borne M1 est mesurée par le module 15. Le module 15 détermine que la tension sur ta borne M1 a la valeur Vss. Le module 15 détermine ainsi que l'interrupteur 9 est ouvert, et donc que l'actionneur extérieur n'a pas été actionné.

À l'étape 105, le signal PD passe au niveau bas et le transistor 13 est ainsi ouvert. La tension sur les bornes M1 et M2 passe alors à un niveau intermédiaire entre les niveaux Vdd et Vss.

À l'étape 106, le signal HZ passe au niveau bas, ce qui correspond à la fin du mode de test. La sortie des portes 12 et 14 n'est alors plus à haute impédance. La commande 4 commande un arrêt du moteur en appliquant des signaux V1 et V2 au niveau haut sur les entrées des portes 12 et 14. Les tensions sur les bornes M1 et M2 sont ainsi ramenées à Vdd.

À l'étape 107, le module 15 ayant déterminé que l'interrupteur 9 est ouvert, l'entraînement du moteur 5 est autorisé. À cet effet, les tensions sur les bornes M1 et M2 sont à des niveaux distincts, à savoir Vss et Vdd respectivement, durant une impulsion.

À l'étape 108, la commande 4 maintient le moteur 5 à l'arrêt en appliquant la tension Vdd sur les bornes M1 et M2.

L'invention permet ainsi de déterminer l'ouverture ou la fermeture de l'interrupteur 9 sans faire appel à une connexion électrique supplémentaire sur le boîtier 11 et sans impliquer un surcroît de consommation électrique. Un mode de test est ainsi lancé avant chaque entraînement programmé du moteur électrique 5. Avantageusement, la commande 4 passe au moins deux fois en mode de test avant chaque commande d'entraînement du moteur. Le circuit de commande 4 ne bloquera l'entraînement du moteur 5 que si une fermeture de l'interrupteur 9 est déterminée pour ces deux passages en mode de test. Ainsi, on évite de bloquer l'entraînement du moteur 5 par une détection erronée et isolée d'une fermeture de cet interrupteur 9.

## Revendications

1. Montre électronique (8) comprenant :
- un moteur électrique (5) d'entraînement de moyens d'affichage analogiques (6) ;
- une alimentation électrique (7) fournissant des premier et deuxième niveaux de tensions distincts ;
- un boîtier (11) dans lequel sont montés des première et deuxième (A, D) connexions de sortie, et un circuit de commande (4) du moteur électrique commandant l'entrainement du moteur par l'application sélective des premier et deuxième niveaux de tension sur les première et deuxième connexions de sortie ;
- un actionneur de commande externe ;
- un interrupteur (9) actionné par l'actionneur de commande externe pour raccorder sélectivement la première connexion de sortie au deuxième niveau de tension (Vdd) ;
**caractérisée en ce que** :
- le circuit de commande du moteur électrique comprend des première et deuxième portes trois états (12,14), ces portes trois états étant raccordées respectivement aux première et deuxième connexions de sortie (A, D), un organe (13) raccordant sélectivement la première connexion de sortie au premier niveau de tension ;
- le circuit de commande (4) du moteur électrique comporte un mode de test dans lequel les première et deuxième portes sont portées à haute impédance, la première connexion de sortie (D) est raccordée au premier niveau de tension (Vss) par ledit organe, la tension de sortie de la première porte est mesurée, l'actionnement de l'actionneur de commande externe est déterminé en fonction de la tension de sortie mesurée.

2. Montre électronique selon la revendication 1, dans laquelle le premier niveau de tension est inférieur au second niveau de tension.

3. Montre électronique selon la revendication 2, dans laquelle l'organe raccordant sélectivement la première connexion de sortie (D) au premier niveau de tension est un transistor de rappel (13) vers un niveau bas.

4. Montre électronique selon l'une quelconque de revendications précédentes, dans laquelle le boîtier inclut une base de temps comprenant un oscillateur (2) et un résonateur (1), des première et deuxième connexions d'entrée (B, C) recevant respectivement les premier et deuxième niveaux de tension de l'alimentation (7), et dans laquelle l'oscillateur (2) et le circuit de commande (4) sont ménagés dans un même circuit intégré (10).

5. Montre électronique selon l'une quelconque des revendications précédentes, dans laquelle le circuit de commande (4) bloque l'entraînement du moteur électrique (5) lorsqu'un actionnement de l'actionneur de commande externe est déterminé.

6. Montre électronique selon l'une quelconque de revendications précédentes, dans laquelle le circuit de commande (4) passe en mode de test avant chaque commande d'entraînement du moteur.

7. Montre électronique selon les revendications 5 et 6, dans laquelle le circuit de commande (4) passe en mode de test au moins deux fois avant chaque commande d'entraînement du moteur, le circuit de commande bloquant l'entraînement du moteur électrique seulement lorsque les deux passages en mode de test ont déterminé un actionnement de l'actionneur de commande externe.

8. Montre électronique selon l'une quelconque des revendications précédentes, dans laquelle le boîtier (11) ne présente que quatre connexions électriques extérieures.

9. Montre électronique selon l'une quelconque des revendications précédentes, dans laquelle, à la fin du mode de test, le circuit de commande applique sur les connexions de sortie (A, D) les tensions appliquées préalablement au mode de test.

10. Montre électronique selon l'une quelconque des revendications précédentes, dans laquelle le moteur électrique (5) est un moteur pas à pas.

## Claims

1. Electronic watch (8) including:
- an electric motor (5) driving analogue display means (6);
- an electric power source (7) supplying first and second distinct voltage levels:
- a case (11) in which there are mounted first and second (A, D) output connections and a control circuit (4) for the electric motor controlling the driving of the motor via the selective application of the first and second voltage levels to the first and second output connections;
- an external control actuator;
- a switch (9) actuated by the external control actuator to selectively connect the first output connection to the second voltage level (Vdd);
**characterized in that**:
- the electric motor control circuit includes first and second three-state gates (12, 14), said three-state gates being respectively connected to the first and second output connections (A, D), with a member (13) selectively connecting the first output connection to the first voltage level;
- the electric motor control circuit (4) includes a test mode wherein the first and second gates are brought to high impedance, the first output connection (D) is connected to the first voltage level (Vss) by said member, the output voltage at the first gate is measured, actuation of the external control actuator is determined as a function of the measured output voltage.

2. Electronic watch according to claim 1, wherein the first voltage level is lower than the second voltage level.

3. Electronic watch according to claim 2, wherein the member that selectively connects the first output connection (D) to the first voltage level is a low level return transistor (13).

4. Electronic watch according to any of the preceding claims, wherein the case includes a time base including an oscillator (2) and a resonator (1), first and second input connections (B, C) that respectively receive the first and second voltage levels from the power source (7), and wherein the oscillator (2) and the control circuit (4) are arranged in a same integrated circuit (10).

5. Electronic watch according to any of the preceding claims, wherein the control circuit (4) stops the electric motor (5) being driven when any actuation of the external control actuator is determined.

6. Electronic watch according to any of the preceding claims, wherein the control circuit (4) passes into test mode prior to each motor drive command.

7. Electronic watch according to claims 5 and 6, wherein the control circuit (4) passes into test mode at least twice before each motor drive command, the control circuit preventing the electric motor from being driven only when the two passages into test mode have detected actuation of the external control actuator.

8. Electronic watch according to any of the preceding claims, wherein the case (11) has only four external electric connections.

9. Electronic watch according to any of the preceding claims, wherein, at the end of the test mode, the control circuit applies the voltages applied prior to the test mode to the output connections (A, D).

10. Electronic watch according to any of the preceding claims, wherein the electric motor (5) is a stepping motor.

## Patentansprüche

1. Elektronische Uhr (8), die umfasst:
- einen Elektromotor (5) zum Antreiben analoger Anzeigemittel (6);
- eine elektrische Versorgung (7), die einen ersten und einen zweiten Spannungspegel, die voneinander verschieden sind, liefert;
- ein Gehäuse (11), in dem ein erster und ein zweiter Ausgangsanschluss (A, D) und eine Steuerschaltung (4) für den Elektromotor, die den Antrieb des Motors durch wahlweises Anlegen des ersten und des zweiten Spannungspegels an den ersten und den zweiten Ausgangsanschluss steuert, montiert sind;
- einen externen Steueraktor;
- einen Unterbrecher (9), der durch den externen Steueraktor betätigt wird, um den ersten Ausgangsanschluss wahlweise mit dem zweiten Spannungspegel (Vdd) zu verbinden;
**dadurch gekennzeichnet, dass**:
- die Steuerschaltung des Elektromotors ein erstes und ein zweites Gatter (12, 14) mit drei Zuständen umfasst, wobei diese Dreizustands-Gatter mit dem ersten bzw. dem zweiten Ausgangsanschluss (A, D) verbunden sind, wobei ein Organ (13) den ersten Ausgangsanschluss wahlweise mit dem ersten Spannungspegel verbindet;
- die Steuerschaltung (4) des Elektromotors eine Prüfbetriebsart aufweist, in der das erste und das zweite Gatter auf hoher Impedanz gehalten werden, der erste Ausgangsanschluss (D) mit dem ersten Spannungspegel (Vss) durch das Organ verbunden ist, die Ausgangsspannung des ersten Gatters gemessen wird und die Betätigung des externen Steueraktors entsprechend der gemessenen Ausgangsspannung bestimmt wird.

2. Elektronische Uhr nach Anspruch 1, wobei der erste Spannungspegel niedriger als der zweite Spannungspegel ist.

3. Elektronische Uhr nach Anspruch 2, wobei das Organ, das den ersten Ausgangsanschluss (D) wahlweise mit dem ersten Spannungspegel verbindet, ein Transistor (13) zum Rückstellen auf einen Tiefpegel ist.

4. Elektronische Uhr nach einem der vorhergehenden Ansprüche, wobei das Gehäuse eine Zeitbasis mit einem Oszillator (2) und einem Resonator (1) sowie einen ersten und einen zweiten Eingangsanschluss (B, C), die den ersten bzw. den zweiten Spannungspegel der Versorgung (7) empfangen, enthält, wobei der Oszillator (2) und die Steuerschaltung (4) auf derselben integrierten Schaltung (10) vorhanden sind.

5. Elektronische Uhr nach einem der vorhergehenden Ansprüche, wobei die Steuerschaltung (4) den Antrieb des Elektromotors (5) sperrt, wenn eine Betätigung des externen Steueraktors bestimmt wird.

6. Elektronische Uhr nach einem der vorhergehenden Ansprüche, wobei die Steuerschaltung (4) vor jeder Motorantriebssteuerung in die Prüfbetriebsart übergeht.

7. Elektronische Uhr nach den Ansprüchen 5 und 6, wobei die Steuerschaltung (4) vor jeder Motorantriebssteuerung wenigstens zweimal in die Prüfbetriebsart übergeht, wobei die Steuerschaltung den Antrieb des Elektromotors nur sperrt, wenn die beiden Übergänge in die Prüfbetriebsart eine Betätigung des externen Steueraktors bestimmt haben.

8. Elektronische Uhr nach einem der vorhergehenden Ansprüche, wobei das Gehäuse (11) nur vier äußere elektrische Anschlüsse aufweist.

9. Elektronische Uhr nach einem der vorhergehenden Ansprüche, wobei am Ende der Prüfbetriebsart die Steuerschaltung an die Ausgangsanschlüsse (A, D) die Spannungen anlegt, die vorher in der Prüfbetriebsart angelegt worden sind.

10. Elektronische Uhr nach einem der vorhergehenden Ansprüche, wobei der Elektromotor (5) ein Schrittmotor ist.
